# FASCICULE DE BREVET EUROPEEN

(11) **EP 2 395 492 B1**
(45) Date de publication et mention de la délivrance du brevet: **26.12.2012**
(21) Numéro de dépôt: 11350003.7
(22) Date de dépôt: 07.06.2011
(51) Int. Cl.: G08C 17/02, E06B 9/00

(54) **Télécommande de rattrapage**
Backup-Fernbedienung
Backup remote control

(30) Priorité: 11.06.2010 FR 1002472
(43) Date de publication de la demande: 14.12.2011
(73) Titulaire: Jouvence, 62081 Lestrem (FR)
(72) Inventeur: Mouflin, Gérard, 62136 Lestrem (FR)
(74) Mandataire: Tournel, Jean Louis

(56) Documents cités:
- EP-A1- 1 653 425
- US-A1- 2009 045 970

## Description

L'invention se rapporte à un procédé de remplacement d'une commande sans fil actionnant un récepteur dans une installation comprenant plusieurs récepteurs.

L'utilisation de volets roulants à motorisation électriques se généralise de plus en plus.

Ces installations sont constituées de plusieurs volets chacun étant commandé par une commande sans fil reconnue uniquement par le volet considéré. La commande sans fil comprend un émetteur souvent hertzien et l'électronique du moteur du volet un récepteur.

Pour cela le récepteur est associé à un émetteur et pour cela il a été préalablement mémorisé un identifiant. Lorsque la commande sans fil envoie un ordre de déplacement du tablier, il est accompagné de l'identifiant.

Il arrive que la télécommande soit détruite et il faut donc la remplacer.

Un tel procédé de remplacement de télécommande est par exemple décrit dans la demande de brevet Européen EP 1 653 425.

Le processus de reconnaissance de la télécommande par le volet consiste souvent à placer l'électronique contenu dans le volet roulant dans un mode particulier dit d'enregistrement pour mémoriser l'identifiant de l'émetteur que l'on active. Pour placer le récepteur en ce mode particulier, on commence souvent par une action qui consiste à agir sur le volet soit au moyen d'un bouton qui équipe le récepteur du volet et qui place le dit récepteur du volet roulant en mode d'acquisition de l'identifiant soit en agissant sur l'alimentation du volet roulant, par exemple en coupant et remettant le courant à intervalles rapprochés selon un rythme défini.

La première solution ne pose pas de difficulté sauf en ce qui concerne l'accès au bouton de commande.

Pour la seconde solution, il n'y a pas de difficulté lorsque l'on peut couper l'alimentation du volet considéré indépendamment des autres volets car dans ce cas là on active un seul volet. Cependant de plus en plus souvent, lors de l'installation, plusieurs volets sont reliés à un même disjoncteur/interrupteur de sorte que lorsque l'on procède à la manoeuvre de coupure du courant via ce disjoncteur on place tous les volets roulants du groupe alimenté par ce disjoncteur en mode d'acquisition de l'identifiant. La conséquence est que l'ensemble des volets change d'identifiant.

Une solution à ce problème est connue. Elle consiste à limiter momentanément la puissance de l'émetteur de la télécommande afin d'obliger l'intervenant à se rapprocher du volet considéré pour que celui-ci et seulement celui-ci reçoive le signal. Il faut ensuite remettre la télécommande en mode normal.

L'invention vise à proposer une solution plus simple et efficace.

A cet effet, l'invention a pour objet un procédé de remplacement d'une commande sans fil reconnu par un seul récepteur d'un groupe de récepteurs le dit récepteur reconnaissant la commande sans fil qui lui a été affectée au moyen d'un identifiant mémorisé selon lequel procédé par une manoeuvre de coupure sur l'alimentation électrique du groupe de récepteurs et un rétablissement de l'alimentation on place l'ensemble des récepteurs dudit groupe en mode permettant l'acquisition d'un nouvel identifiant d'une nouvelle commande sans fil dite de rattrapage ce procédé étant caractérisé en ce que lorsque la nouvelle commande dite de rattrapage est actionnée pour émettre le nouvel identifiant, chaque récepteur dudit groupe mémorise le nouvel identifiant en conservant dans une mémoire annexe l'ancien identifiant et lorsqu'un récepteur reçoit une émission avec pour identifiant l'ancien identifiant, il supprime le nouvel identifiant.

L'invention sera bien comprise à l'aide de la description ci après faite à titre d'exemple non limitatif en regard du dessin qui représente :
FIG 1 : Ordinogramme du procédé selon l'invention
FIG2 : Vue schématique d'une installation.

En se reportant au dessin, on voit un groupe de volets V V2,V3 alimentés électriquement par un circuit 100 comprenant en amont un moyen 101 de coupure par exemple type disjoncteur ou fusible.

Chaque volet est motorisé et chaque motorisation électrique comprend une électronique avec son récepteur associé avec un seul émetteur d'une commande sans fil. Le récepteur a mémorisé un identifiant ID1, ID2 ,ID3 que l'émetteur El, E3 envoie avec un ordre (monté ou descente) pour déplacer le tablier du volet roulant. La télécommande ne dispose que d'un émetteur et ne comporte pas nécessairement d'un récepteur, elle est donc monodirectionnelle mais cela fonctionnerait aussi avec une télécommande bidirectionnelle.

Donc il existe autant de télécommandes que de volets. Parfois, il existe une télécommande qui permet de commander tous les volets à la fois ou chacun individuellement. Lors d'un dysfonctionnement d'une télécommande, celle-ci, parfois, doit être remplacée.

On met alors en oeuvre un procédé de remplacement d'une commande sans fil reconnue par un seul récepteur d'un groupe de récepteurs le dit récepteur reconnaissant la commande sans fil qui lui a été affectée au moyen d'un identifiant mémorisé selon lequel procédé par une manoeuvre de coupure sur l'alimentation électrique du groupe de récepteurs et rétablissement du courant, on place l'ensemble des dudit récepteurs du groupe en un mode permettant l'enregistrement d'un nouveau identifiant d'une nouvelle commande E100 sans fil de remplacement.

C'est-à-dire que la coupure d'alimentation selon éventuellement un certain rythme va mettre en fonctionnement un sous programme dit de mémorisation d'un identifiant.

On émet alors un ordre (montée ou descente) avec la nouvelle télécommande E100 dite de rattrapage, cet ordre étant accompagné d'un nouvel identifiant ID 100. Chaque récepteur dudit groupe mémorise le nouveau identifiant en conservant dans une mémoire annexe l'ancien identifiant (Idl,ID2, ID3) et lorsqu'un récepteur reçoit une émission avec pour identifiant l'ancien identifiant, il supprime le nouveau identifiant et conserve l'ancien. Ainsi, à l'exception du volet roulant auquel a été attribué la nouvelle télécommande dite de rattrapage, les autres récepteurs du groupe vont a un moment donné recevoir chacun un ordre provenant de la télécommande qui lui avait été affecté auparavant contenant l'identifiant. Le programme dans le récepteur va alors comparer l'identifiant qu'il reçoit avec le nouvel identifiant qu'il vient de mémoriser et l'ancien identifiant qu'il a conservé. En constatant que l'identifiant reçu correspond à l'ancien identifiant, le récepteur va effacer le nouvel identifiant et ne conserver que l'ancien identifiant.

Ainsi, un seul de l'ensemble des récepteurs ne recevra jamais l'ancien identifiant.

Par sécurité, lorsque le récepteur à qui a été attribué la nouvelle commande sans fil et donc le nouvel identifiant a été sollicité avec le nouveau identifiant un minimum de fois, l'ancien identifiant est supprimé.

Pour sécuriser le procédé, la télécommande de remplacement émet non seulement le nouvel identifiant mais également un code d'instruction indiquant aux récepteurs que l'on se trouve dans une configuration particulière de remplacement d'une télécommande et activant ainsi le mode d'enregistrement particulier. Cette télécommande ne sera fournie qu'après vérification par le vendeur que l'acheteur est légitime.

Cela évite que lors d'une coupure de courante fortuite, le procédé se déclenche avec une des autres télécommandes.

Ainsi lors du rétablissement de l'alimentation, la nouvelle télécommande E100 dite de rattrapage va émettre un code indiquant à tous les récepteurs de ce mettre en mode d'enregistrement d'une télécommande de remplacement qui confirme l'action sur l'alimentation électrique. Il y aura donc conjointement, une coupure et rétablissement du courant puis envoi d'un code de confirmation du mode enregistrement exceptionnel d'une commande de rattrapage.

Les moyens mis en ouvre comprennent donc sur le récepteur un moyen de gestion d'un premier identifiant et d'un second identifiant nouveau provenant d'une nouvelle télécommande.

## Revendications

1. Procédé de remplacement d'une commande sans fil reconnue par un seul récepteur d'un groupe de récepteurs le dit récepteur reconnaissant la commande sans fil qui lui a été affectée au moyen d'un identifiant (Id1, Id2, Id3) mémorisé selon lequel procédé par une manoeuvre de coupure sur l'alimentation électrique du groupe de récepteurs et rétablissement de l'alimentation, on place l'ensemble des récepteurs dudit groupe en mode dit d'enregistrement permettant l'acquisition d'un nouveau identifiant (Id100) provenant d'une nouvelle commande sans fil (E100) de remplacement ce procédé étant **caractérisé en ce que** la nouvelle commande (E100) est actionnée pour émettre le nouvel identifiant (Id100), chaque récepteur dudit groupe mémorise le nouvel identifiant en conservant dans une mémoire annexe l'ancien identifiant et lorsqu'un récepteur reçoit une émission provenant d'une commande avec pour identifiant l'ancien identifiant, il supprime le nouveau identifiant précédemment enregistré et conserve l'ancien.

2. Procédé de remplacement d'une commande sans fil selon la revendication 1 **caractérisé en ce que** la nouvelle télécommande envoie un code d'instruction pour les récepteurs en confirmation de l'action sur l'alimentation électrique pour activer le mode d'enregistrement.

## Claims

1. Method of replacing a wireless command recognised by a single receiver from a group of receivers, said receiver recognising the wireless command assigned to it by means of an identification code (Id1, Id2, Id3) stored in memory, by means of which method, on the basis of a manoeuvre comprising cutting the power supply of the group of receivers and restoring the supply, all of the receivers of said group are placed in what is termed record mode, enabling a new identification code (Id100) to be acquired from a new replacement wireless command (E100), this method being **characterised in that** the new command (E100) is run in order to transmit the new identification code (Id100), each receiver of said group memorises the new identification code and stores the old identification in an additional memory and when a receiver receives a transmission from a command with the old identification code as the identification code, it deletes the new identification code previously recorded and keeps the old one.

2. Method of replacing a wireless command as claimed in claim 1, **characterised in that** the new wireless command sends an instruction code for the receivers as confirmation of the action taken on the power supply in order to activate the record mode.

## Patentansprüche

1. Verfahren zum Austauschen einer von einem einzigen Empfänger einer Empfängergruppe erkannten Drahtlosbedienung, wobei der Empfänger die Drahtlosbedienung erkennt, die ihm mittels einer gespeicherten Kennung (Id1, Id2, Id3) zugeordnet worden ist, gemäß dem Verfahren werden durch Unterbrechen der Stromversorgung der Empfängergruppe und Wiederherstellen der Stromversorgung alle Empfänger der Gruppe in den so genannten Speichermodus versetzt, wodurch das Erfassen einer neuen Kennung (Id100) möglich ist, die von einer neuen Ersatz-Drahtlosbedienung (E100) stammt, wobei das Verfahren **dadurch gekennzeichnet ist, dass** die neue Bedienung (E100) zum Senden der neuen Kennung (Id100) betätigt wird, jeder Empfänger der Gruppe die neue Kennung speichert, die alte Kennung jedoch in einem Hilfsspeicher behält, und wenn ein Empfänger ein von einer Bedienung stammendes Sendesignal mit der alten Kennung als Kennung empfängt, löscht er die zuvor gespeicherte neue Kennung und behält die alte Kennung.

2. Verfahren zum Austauschen einer Drahtlosbedienung nach Anspruch 1, **dadurch gekennzeichnet, dass** die neue Fernbedienung den Empfängern zur Bestätigung des Eingriffs in die Stromversorgung einen Befehlscode sendet, um den Speichermodus zu aktivieren.
